# EUROPÄISCHE PATENTSCHRIFT

(11) **EP 1 812 305 B1**
(45) Veröffentlichungstag und Bekanntmachung des Hinweises auf die Patenterteilung: **31.12.2008**
(21) Anmeldenummer: 05811172.5
(22) Anmeldetag: 08.11.2005
(51) Int. Cl.: B65D 47/24

(54) **VERSCHLUSSKAPPE**
SEALING CAP
BOUCHON DE FERMETURE

(30) Priorität: 16.11.2004 DE 102004055338
(43) Veröffentlichungstag der Anmeldung: 01.08.2007
(73) Patentinhaber: Alpla-Werke Alwin Lehner GMBH & Co.KG, A-6971 Hard (AT)
(72) Erfinder: KNES, Walter, A-6973 Höchst (AT)
(74) Vertreter: Müller, Enno
(86) Internationale Anmeldenummer: PCT/EP2005/055811
(87) Internationale Veröffentlichungsnummer: WO 2006/053845

(56) Entgegenhaltungen:
- FR-A- 2 698 078
- GB-A- 1 193 818

## Beschreibung

Die Erfindung betrifft eine Verschlusskappe mit einem durch Verschieben eines Teleskopteils entlang einer Verschluss-Mittelachse öffen- und schließbaren, einen Mündungsabschnitt aufweisenden Austrittsstutzen, wobei das Teleskopteil außenseitig geführt auf dem Stutzen verschieblich ist, die Verschlussstellung verrastet ist und ein an dem Teleskopteil mittels Durchflussöffnungen belassender Stege angeformter Verschlussstopfen vorgesehen ist.

Derartige Verschlusskappen, die auf ein zugeordnetes Behältnis aufgeschraubt oder aufgeprellt oder in sonstiger Weise mit dem Behältnis verbunden sein können, sind in verschiedenen Ausführungsformen bekannt. Es wird beispielsweise auf die EP 1 065 150 A1 und die GB1193818 verwiesen.

Wenn auch solche Verschlusskappen sich vom Prinzip her bewährt haben und weit verbreitet sind, besteht doch ein Bedürfnis, eine solche Verschlusskappe gebrauchsvorteilhaft auszugestalten, hierbei ohne einen wesentlichen, etwa im Hinblick auf ein erforderliches Formwerkzeug, Mehraufwand betreiben zu müssen.

Diese Aufgabe ist beim Gegenstand des Anspruches 1 vorliegender Anmeldung zunächst und im Wesentlichen gelöst, wobei darauf abgestellt ist, dass der in dem Mündungsabschnitt verrastende Verschlussstopfen mittels in Überdeckung zu einer Stirnfläche des Stutzens verlaufender Stege angeformt ist.

Wesentlich ist, dass die Verrastung im Mündungsabschnitt des Stutzens durch den Verschlussstopfen realisiert ist. Dadurch, dass die Anbindung des Verschlussstopfens durch die Stirnfläche des Stutzens übergreifende oder jedenfalls in Überdeckung hierzu verlaufender Stege vorgesehen ist, ist das Teleskopteil im Wesentlichen als Topf mit im Boden ausgebildeten Durchflussöffnungen gestaltet. Es kann hierdurch insgesamt eine relativ große Öffnungsfläche realisiert werden. Je nach Ausgestaltung wirken auch die Durchflussöffnungen durch die sich darunter erstreckende Sichtfläche des Stutzens im Verschlusszustand geschlossen. Es könnte sogar vorgesehen sein, dass die Stirnfläche durch entsprechende Erhebungen in die genannten Durchflussöffnungen hineinragt. Hinsichtlich des genannten Vergleiches ist der Topf dem Stutzen von oben mit der Topföffnung nach unten weisend übergestülpt. Auch die Entleerung im Öffnungszustand ist vorteilhaft. Die aus dem Behältnis durch die Mündung austretende Flüssigkeit kann den Verschlussstopfen umströmen und durch die Durchflussöffnungen nach außen treten. Ein Teil der Durchflussöffnungen kann auch sogleich zur Belüftung genutzt sein. Andererseits wirkt die Stirnfläche des Teleskopteils im Wesentlichen geschlossen. Insbesondere wenn unmittelbar aus der Verschlusskappe getrunken wird.

Die weiteren Ansprüche stellen einerseits vorteilhafte Ausgestaltungen der im Anspruch 1 vorangestellten Lehre dar, können aber auch in ihrer selbstständigen Formulierung jeweils von Bedeutung sein.

Bevorzugt ist zunächst, dass der Mündungsabschnitt einen Mündungstrichter aufweist. Der Mündungstrichter dient zur Aufnahme und Einführung des Verschlussstopfens bei der Bewegung aus der Offenstellung in die Verschlussstellung. Er ist aber auch vorteilhaft in Bezug auf eine Auslaufcharakteristik. Dieser Mündungstrichter kann so ausgestaltet sein, dass er zum Behälter hin sich verjüngend geformt ist. Er verjüngt sich entsprechend von außen nach innen. Insofern ist bevorzugt, dass der Mündungstrichter mittels seines durchmessergrößeren Bereiches an den die genannte Stirnfläche bildenden Außenrand der Mündung angeformt ist. Der Mündungstrichter ist entsprechend rotationssymmetrisch zu einer Mittelachse der Verschlusskappe vorgesehen.

Bevorzugt ist auch, dass der genannte Mündungsabschnitt einen Rastabschnitt aufweist, der im Verschlusszustand hinter eine entsprechende Rastausformung des Verschlussstopfens greift. Hierzu ist der Verschlussstopfen weiter bevorzugt mit einer entsprechenden Gestaltung geformt. Im Verschlusszustand ragt ein unterer Rand des Verschlussstopfens über den unteren Rand des Mündungsabschnittes bzw. des Trichters hinaus.

Die obere bzw. Außenfläche des Verschlussstopfens bildet zusammen mit den Stegen und einem umlaufenden, bevorzugt auch in einen überstehenden Greifrand auslaufenden Randabschnitt eine nahezu ebenflächige Stirnfläche. Diese ist reinigungstechnisch günstig und zugleich auch bei einer Verwendung als Trinkverschluss angenehm. Die Öffnungen zwischen den Stegen sind bevorzugt von einer derartigen Größe, dass die Zunge praktisch nicht eindringen kann.

Bevorzugt ist auch, dass im Verschlusszustand zwischen einer Innenfläche der Stege bzw. hieran anschließender Bereiche oder jedenfalls anschließender oder weiterer Bereiche des Teleskopteils und der zugeordneten Stirnfläche des Stutzens ein Hohlraum verbleibt. Es hat sich nämlich gezeigt, dass bei Benutzung dieses Verschlusses als Trinkverschluss auf einer Flasche, wie die ganz übliche Anwendung ist, im Öffnungszustand auf dem Absatz des Stutzens sich Flüssigkeitsreste absetzen, etwa in Form von Tropfen. Wird nun das Teleskopteil nach unten gedrückt, zum Verschluss der Flasche, werden diese Flüssigkeitsreste verdrängt und können sogar spritzerartig nach außen treten. Durch den genannten Hohlraum, der an die Menge der sich dort sammelnden Flüssigkeitsreste angepasst ist, können solche Erscheinungen nicht auftreten. Aufgrund der Öffnungen zwischen den Stegen, die im Verschlusszustand auch verbleiben, können solche Flüssigkeitsreste dann aber ohne Weiteres austrocknen. Aufgrund der Oberflächenspannung ist noch nicht einmal mit einem Heraustropfen beim Umfallen einer solchen Flasche etwa zu rechnen.

Hinsichtlich des Teleskopteiles ist eine besondere Ausgestaltung auch dadurch gegeben, dass die Stege sich vom äußeren Rand aus gesehen schräg nach unten erstrecken. Mit anderen Worten weisen die Stege bei dieser Ausgestaltung ausgehend von ihrem radial inneren Wurzelbereich am Verschlussstopfen gegenüber einer Horizontalen eine Erstreckung nach schräg oben, auswärts, auf. So liegen die Öffnungen nicht unmittelbar in der Stirnfläche frei, sondern sind gleichsam in einer Trichterfläche ausgebildet. Der Winkel gegenüber der Horizontalen kann unterschiedlich sein. Bevorzugt handelt es sich um einen spitzen Winkel im Bereich von 5 bis 85°. Grundsätzlich ist aber auch ein rechter Winkel, womit die Öffnungen sich dann praktisch in einer Zylinderfläche erstrecken, möglich.

Eine besondere Maßnahme sieht auch noch vor, dass in der Stirnfläche des Stutzens, zugeordnet einem radial äußeren Rand dieser Stirnfläche, verteilt und zueinander beabstandet Nocken ausgebildet sind. Diese können sogar in sich als Federelemente gebildet sein, etwa durch einen gewissen Freischnitt unterhalb. Hierdurch ergibt sich eine punktartige Auflage des Teleskopteils auf dem Stutzen im Verschlusszustand und ggf. eine gewisse Vorspannung in der Verrastung, die zu einer noch besseren Dichtigkeit der Verrastung beitragen kann.

Die Erfindung ist nachstehend des Weiteren anhand der beigefügten Zeichnung, die jedoch lediglich ein Ausführungsbeispiel darstellt, erläutert. Hierbei zeigt:
- Fig.1: eine Querschnittsansicht der Verschlusskappe, mit aufgesetzter Überkappe;
- Fig. 2: eine Herausvergrößerung des Bereichs II in Fig. 1;
- Fig. 3: die Verschlusskappe gemäß Fig. 1 ohne Überkappe, im Öffnungszustand;
- Fig. 4: eine Herausvergrößerung des Bereichs IV in Fig. 3;
- Fig. 5: eine Ansicht von oben des Teleskopteils;
- Fig. 6: eine perspektivische Ansicht des Teleskopteils;
- Fig. 7: eine Fig. 1 entsprechende Figur, bei durchmesserverringertem Aufschraubabschnitt der Verschlusskappe;
- Fig. 8: eine Darstellung gemäß Fig. 7, ohne Überkappe und im Öffnungszustand;
- Fig. 9: eine Darstellung gemäß Fig. 1 einer etwas abgewandelten Ausführungsform;
- Fig. 10: eine Herausvergrößerung des Bereiches X in Fig. 9;
- Fig. 11: eine Herausvergrößerung des Bereiches XI in Fig. 9;
- Fig. 12: den Gegenstand gemäß Fig. 9, nach Entfernen der Überkappe im Öffnungszustand;
- Fig. 13: eine Herausvergrößerung des Bereiches XIII in Fig. 12;
- Fig. 14: eine Draufsicht auf den Gegenstand gemäß Fig. 12;
- Fig. 15: eine weitere abgeänderte Ausführungsform in einer Darstellung gemäß Fig. 1 bzw. Fig. 9;
- Fig. 16: den Gegenstand gemäß Fig. 15 nach Entfernen der Überkappe im Öffnungszustand;
- Fig. 17: eine perspektivische Darstellung des Teleskopteiles bei einem Gegenstand gemäß Fig. 15 bzw. Fig. 16.

Dargestellt und beschrieben ist, zunächst mit Bezug zu Fig. 1, eine im Kunststoffspritzgießverfahren hergestellte Verschlusskappe 1, die im unteren Bereich zum Anbringen an ein Behältnis mit einem Schraubabschnitt 2 ausgebildet ist, an dem weiter unterseitig ein Garantieband 3 angeformt ist.

Der Schraubabschnitt 2 geht stufenförmig, unter stufenförmiger Verjüngung nach innen, in einen Stutzen 4 mit einem Mündungsabschnitt 5 über.

Außenseitig auf dem Stutzen 4 ist ein Teleskopteil 6 geführt. An dem Teleskopteil 6 sind Stege 8 angeformt, die Durchflussöffnungen 7 belassen, vgl. Figuren 5 und 6, und in einen zentralen Verschlussstopfen 9 übergehen.

Die Stirnfläche des Teleskopteils 6 setzt sich aus einem äußeren als geschlossenen Ring umlaufenden Randabschnitt 21 und einer inneren geschlossenen Stirnfläche 22, gebildet durch den Verschlussstopfen, sowie den dazwischen sich erstreckenden Stegen 8 zusammen. Der Randabschnitt 21 ist in einen überstehenden Greifabschnitt 23 verlängert. Wie sich in weiterer Einzelheit etwa aus Fig. 2 ergibt, ist bevorzugt, dass die Stirnfläche, bis zu einem im Bereich des Verschlussstopfens 9 ausgebildeten Übergang 24 in eine Konkavfläche 25, ansteigt, und sodann in die zentrale Konkavfläche 25 des Verschlussstopfens übergeht. Der Winkel der ansteigenden Fläche gegenüber einer Horizontalen ist gering. Es handelt sich um einen spitzen Winkel weniger Grad, etwa im Bereich von 1 bis 15°.

Die Stege 8 verlaufen in Überdeckung zu einer Stirnfläche 11' des Stutzens 4. Die Stirnfläche 11' setzt sich im Einzelnen aus dem Flächenanteil des Außenrandes 11 und dem Flächenanteil des Trichterabschnitts 10 zusammen. Beim Ausführungsbeispiel übergreifen die Stege 8 jeweils - wenn auch nicht vollständig (im Querschnitt) - beide Flächenanteile.

Wie sich in größerer Einzelheit auch aus Fig. 2 ergibt, ist der Verschlussstopfen 9 in der Mündung 5 im Verschlusszustand verrastet.

Im Einzelnen bildet der Mündungsabschnitt 5 einen Trichterabschnitt 10 aus, der mit seinem durchmessergrößeren Bereich einstückig in einen stirnseitigen Außenrand 11 der Mündung bzw. des Stutzens 4 übergeht. Das sich etwa unter einem Winkel von 45° zu einer senkrechten Mittelachse verjüngende Trichterteil 10, das sich entsprechend zum Behälter hin verjüngt, geht in seinem durchmesserkleinsten Abschnitt in einen Vertikalabschnitt 12 über. Dieser Vertikalabschnitt 12 ist zugleich zur Verrastung mit dem Verschlussstopfen 9 genutzt. Denn der Verschlussstopfen 9 besitzt einen durchmesser- und formentsprechenden Vertikalabschnitt 13, der unterseitig von einem Rastwulst 14 durchmessermäßig übertroffen ist. Oberseitig geht der Rastbereich 13 über einen Erweiterungsabschnitt 15 in eine Stopfendecke 16 über.

Das Teleskopteil 6 ist also vermittelst der Rastabschnitte des Mündungsabschnitts 5 bzw. des Verschlussstopfens 9 im Verschlusszustand verrastet.

Wenn gewünscht, kann auch noch, im Zusammenwirkungsbereich des Teleskopteils 6 mit dem Mündungsabschnitt 5, auf der Außenfläche des Stutzens 4, eine Verrastung im Öffnungszustand ausgebildet sein. Dies ist jedoch beim Ausführungsbeispiel nicht der Fall.

Die in Fig. 1 ersichtliche Überkappe 17, die im Verschlusszustand und, vor Erstgebrauch, originalitätsgesichert, mittels eines Originalitätsrings 18, die Einheit aus Stutzen 4 und Teleskopteil 6 übergreift, ist Ihrerseits auch an dem Stutzen 4 rastgesichert. Nämlich durch zusammenwirkende Vorsprünge und Ausnehmungen 19, 20 im ersten Stufenabschnitt des Stutzens 4.

Die Überkappe 17 passt nur verrastend auf den Stutzen 4, wenn sich der Verschlussstopfen 9 in der Verschlussstellung gemäß Fig. 2 befindet.

Aus den Darstellungen der Figuren 3 und 4 ist ersichtlich, dass der Verschlussstopfen 9 mit einer solchen Erstreckung ins Innere bzgl. des Teleskopteils 6 ausgebildet ist, und der Trichterabschnitt 10 mit einer solchen Erstreckung zum Behälter hin, dass im Öffnungszustand, wie er in den Figuren 3 und 4 dargestellt ist, ein unterer Rand des Verschlussstopfens 9 etwa mit dem Außenrand der Mündung abschließt. Der Verschlussstopfen 9 selbst ist topfförmig gebildet, mit einem zum Behälterinneren hin gewölbten Topfboden und unter Materialverdickung nach radial außen auswölbenden topfunteren Schenkelbereichen. Diese Schenkelbereiche bzw. die Wandung des Topfes bildet zugleich den dichtenden und verrastenden Abschnitt des Verschlussstopfens 9.

Wie die Figuren 5 und 6 im Einzelnen bzgl. des Teleskopteils 6 ausweisen, sind eine Vielzahl von Durchflussöffnungen 7 ausgebildet, nämlich beim Ausführungsbeispiel acht Durchflussöffnungen 7. Dies ermöglicht ein ruhiges Entleeren bzw. Trinken, wobei eine oder mehrere der Öffnungen zugleich auch zur Belüftung genutzt werden können.

Bei der Ausführungsform der Figuren 7 und 8 ist der untere Aufbringungsbereich der Verschlusskappe 1, wie schon angesprochen, verjüngt ausgebildet. Entsprechend ergibt sich nur eine geringfügig durchmesserkleinere Gestaltung des unteren Randes der Überkappe 17 und damit auch des an die Überkappe 17 angeformten Originalitätsring 18 gegenüber dem kappenunterseitig ausgebildeten Rand bzw. daran ausgeformten Originalitätsring 18.

Mit Bezug zu den Figuren 9 bis 13 der Zeichnung ist eine abgewandelte Ausführungsform dargestellt.

Die Abwandlungen betreffen vornehmlich die zugeordneten Bereiche, stirnseitig, des Teleskopteiles 6 und des Stutzens 4.

Wie sich aus Fig. 9 aber insbesondere auch der Vergrößerung gemäß Fig. 10 ergibt, ist zwischen einer Innenfläche 26 der Stege 8, des Randabschnitts 21 und des Verschlussstopfens 9 ein Abstand a zu der Stirnfläche 11' des Stutzens 4 gegeben, der zu einem Hohlraum 28, der auch gerade im Verschlusszustand gegeben ist, führt. Der Abstand a ist ersichtlich in radialer Richtung veränderlich ausgebildet, nämlich beim Ausführungsbeispiel nach radial innen zunehmend. Es ist aber auch ein zunächst gleichbleibender kleiner radialer Abstand a im Bereich des Absatzes 29 des Stutzens 4 und zugeordneter Fläche 26 des Teleskopteiles 6 gegeben.

Im Öffnungszustand sich etwa in diesem Bereich absetzende Flüssigkeitsreste finden somit auch im Verschlusszustand einen genügenden Raum vor, so dass sie nicht im Zuge des Verschließens etwa herausgepresst werden.

Der Abstand a ist jeweils auch umlaufend vorgesehen. Beim Ausführungsbeispiel ergibt sich also der Hohlraum als entsprechender Ringraum, nur unterbrochen im Bereich der Stufenfläche 29 durch die Nocken 27.

Die Nocken 27 sind im radial äußeren Bereich, nämlich beim Ausführungsbeispiel im Bereich der angesprochenen Stufenfläche 29 des Stutzens 4, in der Stirnfläche 11' ausgebildet. Sie beabstanden, wie Fig. 10 zu entnehmen ist, im Verschlusszustand auch in diesem Bereich das Teleskopteil 6 und den Stutzen 4 im Sinne eines Abstandes a in vertikaler Richtung. Sie können zudem federnd ausgebildet sein, so dass sie zum dichtenden Abschluss zwischen dem Rastwulst 14 des Verschlussstopfens 9 und dem zugeordneten Vertikalabschnitt 12 bzw. konkret der an dem Rastwulst 14 zur Anlage kommenden Gegenfläche 12' beitragen.

Der Trichterabschnitt 10 weist eine Rippenausformung 30 auf, die sich über die Stirnfläche 11' des Trichters 10 im Übrigen erhebt. Diese Rippe 30 ist ausgehend von dem oberen, radial äußeren Bereich des Trichters 10 sich nach radial innen erstreckend gebildet. Beim Ausführungsbeispiel endet sie jedoch mit Abstand vor dem Vertikalabschnitt 13 des Verschlussstopfens 9. Bevorzugt ist eine solche Rippe nur einmal über den Umfang ausgebildet. Sie kann etwa zur Orientierung bei der Montage benutzt werden, wenn dieses im Einzelfall erforderlich ist. Die Breite der Rippe, die etwa auch in Fig. 14 zu erkennen ist, entspricht etwa dem Zwei- bis Dreifachen der Breite eines Steges 8 zwischen zwei Durchflussöffnungen 7.

Wie sich weiter etwa aus der Einzeldarstellung der Fig. 11 ergibt, ist die Überkappe 17 bei dem beschriebenen Ausführungsbeispiel im ersten Stufenabschnitt des Stutzens 4 mit einer umlaufenden Rastnut 31 ausgebildet, die mit einem entsprechenden Rastwulst 32, ausgebildet an der Senkrechtfläche des ersten Stufenabschnitts des Stutzens 4, zusammenwirkt.

Weiter sind im zweiten Stufenabschnitt 33 des Stutzens 4 Originalitätsausformungen 34 vorgesehen, in welche der Originalitätsring 35 entsprechend eingreift, was zum Abscheren im Bereich 36 bei Erstentfernung der Überkappe 17 führt.

Die Darstellungen der Figuren 12 und 13 verdeutlichen auch, dass das Teleskopteil im Öffnungszustand soweit angehoben ist, dass ein unterer Rand des Verschlussstopfens 9 sich etwa in Höhe der Stirnfläche 11, am Außenrand des Stutzens 4, bei der Einzelheit der Fig. 12 in Höhe der Nocken 27, erstreckt. Ein entsprechender Öffnungshub ist auch bei dem ersten Ausführungsbeispiel, wie vorher beschrieben, gegeben.

Die Ausführungsform der Figuren 15 bis 17 unterscheidet sich von den vorher beschriebenen Ausführungsformen im Wesentlichen dadurch, dass die Durchflussöffnungen 7 bzw. die sie bildenden Stege 8 so ausgeformt sind, dass sich in diesem Bereich eine trichterartige Erstreckung des Teleskopteiles, sich nach radial außen erweiternd ergibt.

Gegenüber einer Horizontalen H verlaufen die in den Figuren 15 und 16 sichtbaren Durchflussöffnungen 7 bzw. die sie bildenden Stege 8 nach oben, beim Ausführungsbeispiel mit einem kleineren spitzen Winkel α von ca. 10 bis 15°. Hierbei ist es nicht erforderlich, dass die Öffnungen 7 bzw. die Stege 8 entsprechend einer Geraden verlaufen. Sie können auch entsprechend einer gekrümmten Linie bspw. verlaufen. Beim Ausführungsbeispiel ist weiter die Stirnfläche des Verschlussstopfens 9 in kontinuierlicher Fortsetzung in die insgesamt damit gegebene konkave Gestaltung einbezogen. Hier kann abweichend auch eine gegenläufige konvexe Gestaltung im Bereich des Verschlussstopfens 9 etwa gebildet sein.

Wie sich aus der perspektivischen Darstellung der Fig. 17 ergibt, trägt dies auch zu einer optischen Verkleinerung der Durchflussöffnungen 7 im äußeren Erscheinungsbild bei.

Die radiale Breite einer Durchflussöffnung 7 kann im Bereich von 1 bis 3 mm bevorzugt vorgesehen sein, weiter bevorzugt kann sie 2 mm betragen. Die Umfangsbreite einer Durchflussöffnung 7, siehe auch Fig. 14 für die zweite Ausführungsform bzw. Fig. 5 für die erste Ausführungsform, kann das 1,5- bis Dreifache ihrer radialen Erstreckung sein.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Verschlusskappe (1) mit einem durch Verschieben eines Teleskopteils (6) entlang einer Verschluss-Mittelachse öffen- und schließbaren, einen Mündungsabschnitt (5) aufweisenden Austrittsstutzen, wobei das Teleskopteil (6) außenseitig geführt auf dem Stutzen (4) verschieblich ist, die Verschlussstellung verrastet ist und ein an dem Teleskopteil (6) mittels Durchflussöffnungen (7) belassender und in Überdeckung zu einer Stirnfläche (11') des Stutzens (4) verlaufender Stege (8) angeformter Verschlussstopfen (9) vorgesehen ist, **dadurch gekennzeichnet, dass** der Verschlusstopfen (9) in dem Mündungsabschnitt (5) verrastet ist.

2. Verschlusskappe (1) nach der vorhergehende Ansprüch, **dadurch gekennzeichnet, dass** der Mündungsabschnitt (5) einen Mündungstrichter aufweist.

3. Verschlusskappe (1) nach Ansprüch 2, **dadurch gekennzeichnet, dass** der Mündungstrichter zum Behälter hin sich verjüngend ausgebildet ist.

4. Verschlusskappe (1) nach Ansprüche 2 oder 3, **dadurch gekennzeichnet, dass** der Mündungstrichter mittels seines durchmessergrößeren Bereichs an einem Außenrand (11) des Mündungsabschnitts angeformt ist.

5. Verschlusskappe (1) nach einem oder mehreren der vorhergehenden Ansprüche, **dadurch gekennzeichnet, dass** der Mündungsabschnitt einen Rastabschnitt aufweist, der im Verschlusszustand hinter eine entsprechende Rastausformung des Verschlussstopfens (9) greift.

6. Verschlusskappe (1) nach einem oder mehreren der vorhergehenden Ansprüche, **dadurch gekennzeichnet, dass** eine Innenfläche (26) der Stege (8) und / oder des Randabschnitts (21) und / oder des Verschlussstopfens (9) des Teleskopteils (6) im Verschlusszustand mit einem Abstand (a) verläuft zu einer Stirnfläche (11') des Stutzens (4).

7. Verschlusskappe (1) nach Ansprüch 6, **dadurch gekennzeichnet, dass** der Abstand (a), ausgebildet über eine radiale Erstreckung und in Umfangsrichtung, einen Hohlraum bildet, der einen im Öffnungszustand dort verbleibenden Flüssigkeitsrest im Verschlussstand aufnimmt.

8. Verschlusskappe (1) nach einem oder mehreren der vorhergehenden Ansprüche, **dadurch gekennzeichnet, dass** die Stege (8) von ihrem radial inneren Wurzelbereich ausgehend sich gegenüber einer Horizontalen nach oben erstrecken.

9. Verschlusskappe (1) nach einem oder mehreren der vorhergehenden Ansprüche, **dadurch gekennzeichnet, dass** die Stirnfläche (11') teilweise durch über den Umfang verteilt angeordnete und zueinander umfangsbeabstandete Nocken (27) gebildet ist.

## Claims

1. Closure cap (1) with an outlet connection piece, which can be opened and closed by displacing a telescopic part (6) along a central axis of the closure and has a mouth portion (5), the telescopic part (6) being displaceable on the connection piece (4) while guided on the outside thereof, the closed position being latched and a closure stopper (9) being provided, wherein the closure stopper is molded onto the telescopic part (6) by cross-pieces (8), the cross-pieces are leaving throughflow openings (7)and are running in superposed alignment with an end face (11') of the connection piece (4), **characterized in that** the closure stopper (9) is latched in the mouth portion (5).

2. Closure cap (1) according to the preceding claim, **characterized in that** the mouth portion (5) has a mouth funnel.

3. Closure cap (1) according to claim 2, **characterized in that** the mouth funnel is formed in such a way that it is made to taper toward the container.

4. Closure cap (1) according to claim 2 or 3, **characterized in that** the mouth funnel is formed on an outer edge (11) of the mouth portion by means of its region of larger diameter.

5. Closure cap (1) according to one or more of the preceding claims, **characterized in that** the mouth portion has a latching portion, which in the closed state engages behind a corresponding latching formation of the closure stopper (9).

6. Closure cap (1) according to one or more of the preceding claims, **characterized in that**, in the closed state, an inner surface (26) of the cross-pieces (8) and/or of the edge portion (21) and/or of the closure stopper (9) of the telescopic part (6) runs at a distance (a) from an end face (11') of the connection piece (4).

7. Closure cap (1) according to claim 6, **characterized in that** the distance (a), formed over a radial extent and in the circumferential direction, forms a cavity which in the closed state accommodates residual liquid remaining there in the open state.

8. Closure cap (1) according to one or more of the preceding claims, **characterized in that** the cross-pieces (8) extend upward with respect to a horizontal line, starting from their radially inner region of attachment.

9. Closure cap (1) according to one or more of the preceding claims, **characterized in that** the end face (11') is partly formed by lugs (27) disposed in such a way that they are distributed over the circumference and circumferentially spaced apart from one another.

## Revendications

1. Bouchon de fermeture (1) comportant une tubulure de sortie dotée d'un embout (5), la tubulure pouvant être ouverte et fermée en faisant coulisser une partie télescopique (6) le long d'un axe médian de fermeture, dans lequel la partie télescopique (6) est déplaçable de façon guidée sur la face externe de la tubulure (4), la position de fermeture étant assurée par enclenchement, et un bouchon de fermeture (9) formé sur la partie télescopique (6) est prévu, au moyen de barrettes (8) délimitant des ouvertures d'écoulement (7) et recouvrant une face frontale (11') de la tubulure (4), **caractérisé en ce que** le bouchon de fermeture (9) s'enclenche dans l'embout (5).

2. Bouchon de fermeture (1) selon la revendication précédente, **caractérisé en ce que** l'embout (5) présente une embouchure en forme d'entonnoir.

3. Bouchon de fermeture (1) selon la revendication 2, **caractérisé en ce que** l'embouchure en forme d'entonnoir est réalisée avec un diamètre décroissant en direction du récipient.

4. Bouchon de fermeture (1) selon la revendication 2 ou 3, **caractérisé en ce que** l'embouchure en forme d'entonnoir est formé sur un bord extérieur (11) de l'embout au moyen de sa zone de plus grand diamètre.

5. Bouchon de fermeture (1) selon l'une ou plusieurs des revendications précédentes, **caractérisé en ce que** l'embout présente une partie d'enclenchement, qui s'engage, dans l'état de fermeture, derrière une zone profilée d'encliquetage correspondante du bouchon de fermeture (9).

6. Bouchon de fermeture (1) selon l'une ou plusieurs des revendications précédentes, **caractérisé en ce qu'**une surface intérieure (26) des barrettes (8) et/ou de la partie de bord (21) et/ou du bouchon de fermeture (9) de la partie télescopique (6), à l'état de fermeture, s'étend, avec un intervalle (a) vers une face frontale (11') de l'embout (4).

7. Bouchon de fermeture (1) selon la revendication 6, **caractérisé en ce que** l'intervalle (a), qui s'étend radialement en direction de la périphérie, constitue un espace vide, qui, à l'état fermé, reçoit les restes du liquide restant de l'état d'ouverture.

8. Bouchon de fermeture (1) selon l'une ou plusieurs des revendications précédentes, **caractérisé en ce que** les barrettes (8) s'étendent vers le haut en face d'un horizontal depuis leur zone d'origine intérieure radiale.

9. Bouchon de fermeture (1) selon l'une ou plusieurs des revendications précédentes, **caractérisé en ce que** la face frontale (11') est constituée partiellement par des saillies (27) qui sont distribuées sur la périphérie et espacées l'une par rapport à l'autre sur la périphérie.
